# EUROPÄISCHE PATENTSCHRIFT

(11) **EP 2 523 591 B1**
(45) Veröffentlichungstag und Bekanntmachung des Hinweises auf die Patenterteilung: **26.08.2015**
(21) Anmeldenummer: 10796077.5
(22) Anmeldetag: 28.12.2010
(51) Int. Cl.: A47L 15/42, D06F 39/00, D06F 33/02, A47L 15/46

(54) **VERFAHREN ZUR ERMITTLUNG UND ANZEIGE EINES ENERGIEVERBRAUCHS EINES WASSERFÜHRENDEN HAUSHALTSGERÄTS**
METHOD FOR DETERMINING AND DISPLAYING ENERGY CONSUMPTION OF A WATER CONVEYING DOMESTIC APPLIANCE
PROCÉDÉ POUR DÉTERMINER ET AFFICHER LA CONSOMMATION D'ÉNERGIE D'UN APPAREIL ÉLECTROMÉNAGER À CIRCULATION D'EAU

(30) Priorität: 12.01.2010 DE 102010000805
(43) Veröffentlichungstag der Anmeldung: 21.11.2012
(73) Patentinhaber: BSH Hausgeräte GmbH, 81739 München (DE)
(72) Erfinder: FAUTH, Michael, 91785 Pleinfeld (DE); ROSENBAUER, Michael, Georg, 86756 Reimlingen (DE)
(86) Internationale Anmeldenummer: PCT/EP2010/070789
(87) Internationale Veröffentlichungsnummer: WO 2011/085939

(56) Entgegenhaltungen:
- EP-A1- 0 844 326
- EP-A1- 0 859 304
- WO-A1-2006/087735
- WO-A2-2010/112862
- DE-A1- 19 528 980
- DE-A1-102007 002 184
- US-A1- 2007 283 510

## Beschreibung

Die Erfindung betrifft ein Verfahren gemäß dem Obergegriff des Anspruches 1.

Aus der EP 0 859 304 A1 ist ein Verfahren zum Einstellen der Temperatur eines Prozessmediums in einer Waschmaschine bekannt, bei dem in einem Temperaturregelungsprozess durch Steuern von dem Prozeßmedium zugeführter thermischer Energie die Temperatur des Prozeßmediums auf ein vorgegebenes Regelintervall zwischen einer oberen Schalttemperatur und einer unteren Schalttemperatur geregelt wird, während des Temperaturregelungsprozesses fortlaufend die Summe der seit Beginn des Temperaturregelungsprozesses dem Prozessmedium zugeführten thermischen Energie ermittelt wird und die Zufuhr von thermischer Energie zum Prozessmedium unterbrochen wird, wenn die genannte Summe der zugeführten thermischen Energie einen vorgegebenen Prozessenergiewert überschreitet.

In der Praxis wird für wasserführende Haushaltsgeräte lediglich ein Energieverbrauch per Energielabel angegeben, d.h. die Angaben zum Energieverbrauch sind Bestandteil der technischen Dokumentation des jeweiligen Geräts werden dem Kunden zusammen mit der Gebrauchsanleitung, Kurzanleitung, Garantiepass und ähnlichem übergeben. Der Energieverbrauch ist zudem für eine schnelle Übersicht in Klassen, wie z. B. "A", "A+" usw. eingeordnet. Die dabei angegebenen Werte beziehen sich jedoch auf Normbedingungen, wobei in der Norm u. a. Umgebungsbedingungen, das jeweilige Reinigungsprogramm und der Beladungszustand (Menge bzw. Masse) fest vorgegeben bzw. definiert sind. Weichen die realen Bedingungen beim Kunden von den vorgegebenen Normzuständen ab, kann es daher in der Praxis zu erheblichen Abweichungen des tatsächlichen Energieverbrauchs und/oder Wasserverbrauchs des jeweiligen Haushaltsgeräts von den Verbrauchsangaben bei Normbedingungen kommen, ohne dass der Kunde dies weiß.

Aus der EP 0 844 326 A1 ist ein Verfahren zur Ermittlung und Anzüge eines Energieverbrauchs eines Wasserführenden Haushaltsgeräts auf Basis einer Informationsbank bekannt.

Der Erfindung liegt das Problem zugrunde, hier eine Verbesserung zu erreichen.

Dieses Problem wird durch ein Verfahren mit den Merkmalen des Patentanspruchs 1 gelöst.

Mit der Erfindung ist ein wasserführendes Haushaltsgerät, insbesondere eine Geschirrspülmaschine oder Waschmaschine bereitgestellt, die aus Ermittlung, insbesondere Messung, des Temperaturverlaufs eines Umlaufmediums, insbesondere zumindest einer - positiven und/oder negativen - Steigung einer ermittelten, vorzugsweise gemessenen, Ist-Temperaturkurve, eines Umlaufmediums eine Eingangsgröße bzw. ein Eingangsdatum zur Ermittlung, insbesondere Berechnung, des tatsächlichen, aktuellen Energieverbrauchs des Haushaltsgeräts gewinnt und daraus dessen wirklichen Energieverbrauch ermitteln, vorzugsweise berechnen, kann, der tatsächliche, möglicherweise von einer Norm abweichende Bedingungen berücksichtigen kann.

Wenn von dem Haushaltsgerät insbesondere ein Gradient des zeitaufgelösten Ist-Temperaturverlaufs des flüssigen Umlaufmediums ermittelbar ist, kann eine Steigungsphase leicht durch diesen einzigen Wert charakterisiert werden, so dass der zu verwendende Datensatz der Eingangsgröße und der anschließende Rechenaufwand minimiert werden kann. Insbesondere kann eine Steigung (gradₘₑₛₛ) eines im Wesentlichen linear steigenden und/oder fallenden Ist-Temperaturverlaufsabschnitts des flüssigen Umlaufmediums ermittelt, insbesondere gemessen, werden, so dass die Steigung in diesem Bereich konstant ist und sich nur ein einziger Wert für den Gradienten dieses Bereichs ergibt.

Sofern Daten zu zumindest einem ermittelten, insbesondere gemessenen, Ist-Temperaturverlauf des Umlaufmediums des Haushaltsgeräts im aktuell vorliegenden Beladungszustand mit Daten zu mindestens einem Referenztemperaturverlauf, insbesondere mindestens eines Temperaturverlaufs eines unbeladenen Haushaltsgeräts, d.h. desselben Haushaltsgeräts im unbeladenen Zustand, und/oder mindestens eines Temperaturverlaufs desselben Haushaltsgeräts mit einer standardisierten Normbeladung, vergleichbar sind, wird zweckmäßigerweise die Abweichung zwischen dem Ist-Temperaturverlauf und dem Referenz-Temperaturverlauf ermittelt. Dazu kann als Abweichungskenngröße insbesondere die Differenz oder der Quotient zwischen dem Ist-Temperaturverlauf und dem Referenz-Temperaturverlauf (und umgekehrt) gebildet werden.

Als Abweichungskenngröße kann insbesondere besonders einfach nur die Differenz zwischen dem ermittelten, vorzugsweise gemessenen, Ist-Temperaturverlauf des Umlaufmediums des Haushaltsgeräts im aktuellen, d.h. vorliegenden Beladungszustand und dem Referenz-Temperaturverlauf des Umlaufmediums des Haushaltsgeräts im unbeladenen Zustand und/oder die Differenz zwischen dem ermittelten, insbesondere gemessenen, Ist-Temperaturverlauf des Umlaufmediums des Haushaltsgeräts im aktuellen, d.h. vorliegenden Beladungszustand und dem Referenz-Temperaturverlauf des Umlaufmediums des Haushaltsgeräts im Normbeladungszustand beachtet werden, um daraus ein Maß für einen gegenüber dem unbeladenen Zustand und/oder der Norm erhöhten oder erniedrigten Energieverbrauch zu erhalten.

Besonders günstig umfasst das Haushaltsgerät integriert eine Auswerte- und/oder Kontrolleinheit, insbesondere Recheneinheit, in der Daten zumindest zu einem Referenztemperaturverlauf wie z.B. zum Temperaturverlauf des Umlaufmediums eines unbeladenen Haushaltsgeräts und/oder zum Temperaturverlauf des Umlaufmediums eines normbeladenen Geräts hinterlegt sind, so dass der Vergleich mit den ermittelten , insbesondere gemessenen, Daten des Ist-Temperaturverlaufs erleichtert ist.

Dabei kann in der Auswerte- und/oder Kontrolleinheit, insbesondere Recheneinheit, jeweils der Gradient einer Phase eines im Wesentlichen linear steigenden und/oder fallenden Temperaturverlaufs des Umlaufmediums eines unbeladenen Haushaltsgeräts (grad₀) und/oder eines normbeladenen Haushaltsgeräts (grad_{N}) bereits hinterlegt sein, um daraus die Abweichung zum tatsächlich gemessenen Wert leicht ermitteln zu können.

Gleiches gilt für den Energieverbrauch des Haushaltsgeräts im unbeladenen Zustand (E₀) und/oder im normbeladenen Zustand (E_{N}). Auch diese sind vorteilhaft in der Auswerte- und/oder Kontrolleinheit, insbesondere Recheneinheit, hinterlegt.

Nach einer vorteilhaften Weiterbildung der Erfindung kann mit den genannten hinterlegten Daten automatisiert oder auf Anforderung durch den Benutzer in der Auswerte- und/oder Kontrolleinheit, insbesondere Recheneinheit, der tatsächliche Energieverbrauch (Eₘₑₛₛ) des Haushaltsgeräts aus den hinterlegten Daten zum Temperaturverlauf des Umlaufmediums eines unbeladenen Haushaltsgeräts (grad₀) und eines normbeladenen Haushaltsgeräts (grad_{N}) sowie zum Energieverbrauch des Haushaltsgeräts im unbeladenen Zustand (E₀) und im normbeladenen Zustand (E_{N}) zusammen mit der ermittelten, insbesondere gemessenen, Steigung (gradₘₑₛₛ) der Temperatur des Umlaufmediums gemäß der Formel ${E}_{mess} = {E}_{0} + \left[\left({E}_{0}-{E}_{N}\right)/\left({grad}_{0}-{grad}_{N}\right)\right] * \left({grad}_{mess}-{grad}_{0}\right)$
berechnet werden, ohne dass eine externe Auswertung nötig wäre. Der so ermittelte Energieverbrauch kann vorzugsweise über eine Anzeige, zum Beispiel eine LED-Anzeige, jeweils aktualisiert für die jeweiligen Bedingungen, visuell ausgegeben werden. Selbstverständlich sind auch sonstige Anzeigemöglichkeiten verwendbar. Insbesondere kann die Anzeige zusätzlich oder unabhängig von einer visuellen Informationsausgabe auch akustisch erfolgen.

Zur Ermittlung einer möglichst genauen Steigung der Temperaturkurve kann während einer steigenden und/oder fallenden Phase der Temperatur des Umlaufmediums diese zeitlich getaktet gemessen werden. Insbesondere beträgt die Zeit zwischen den Messungen weniger als eine halbe Sekunde, um eine hohe Genauigkeit zu erreichen.

Für die Temperaturmessung kann nach einer vorteilhaften Weiterbildung der Erfindung zumindest ein fest installierter Sensor vorgesehen sein, der zum Beispiel von der Spülflotte umströmt wird.

Für eine hohe Genauigkeit und Fehlerkorrektur kann die Ermittlung des Energieverbrauchs während eines Betriebszyklus' mehrfach stattfinden. Dabei kann ggf. die Anzeige aktualisiert werden.

Neben der Abhängigkeit von der Beladung oder ggf. auch unabhängig von dieser können in die Ermittlung des Energieverbrauchs weitere Daten wie Umgebungs- und/oder Wassereinlauftemperatur, und/oder Spülgutart einfließen.

Unter Spülflotte bzw. Spülflottenflüssigkeit wird insbesondere durch- oder umlaufendes klares bzw. sauberes Wasser oder Wasser verstanden, das mit Spülmittel, Klarspülerstoffen, und/oder sonstigen Zusatzstoffen, und/oder Schmutzpartikeln - je nach Phase des jeweilig ablaufenden Spülgangs eines gewählten Geschirrspülprogramms - versetzt sein kann. Es ist möglich, zum Beispiel mittels eines oder mehrerer Durchlauferhitzer die Spülflotte in verschiedenen Phasen des Programmablaufs auf eine für die jeweilige Phase gewünschte Temperatur definiert aufzuheizen. Die jeweilige Phase geht dabei vorzugsweise mit einem entsprechenden Teilspülgang des jeweilig ablaufenden Spülgangs einher.

Die Erfindung betrifft ein Verfahren zur Ermittlung eines Energieverbrauchs eines wasserführenden Haushaltsgeräts, insbesondere einer Geschirrspülmaschine oder Waschmaschine, wobei das Haushaltsgerät im Betrieb von einem erwärmbaren und/oder kühlbaren Umlaufmedium, insbesondere mit Spülflottenflüssigkeit, durchlaufen wird, welches dadurch gekennzeichnet ist, dass in zumindest einer Erwärm- und/oder Kühlphase des Umlaufmediums dessen Ist-Temperaturverlauf über die Zeit ermittelt und als Eingangsdatum zur Ermittlung eines Energieverbrauchs genutzt wird.

Insbesondere kann es zweckmäßig sein, wenn der in zumindest einer Erwärm- und/oder Kühlphase des Umlaufmediums über die Zeit ermittelte bzw. bestimmte, insbesondere gemessene, Ist- Temperaturverlauf mit einem Referenz-Temperaturverlauf, insbesondere genormten Temperaturverlauf, über die Zeit verglichen wird. Dadurch ist durch eine einfache Relativmessung eine Eingangsgröße zur Ermittlung des tatsächlichen Energieverbrauchs des Haushaltsgeräts ableitbar. Dazu wird in vorteilhafter Weise die Abweichung, insbesondere die Differenz oder der Quotient zwischen dem ermittelten, insbesondere gemessenen Temperaturverlauf und dem Referenz-Temperaturverlauf durch die Auswerte- und/oder Kontrolleinheit als Abweichungskenngröße ermittelt und als Eingangsgröße zur Ermittlung bzw. Bestimmung des aktuellen Energieverbrauchs des Haushaltsgeräts herangezogen.

Sonstige vorteilhafte Weiterbildungen der Erfindung sind in den Unteransprüchen wiedergegeben.

Die vorstehend erläuterten und/oder in den Unteransprüchen wiedergegebenen vorteilhaften Aus- und Weiterbildungen der Erfindung können dabei einzeln oder aber auch in beliebigen Kombinationen miteinander beim erfindungsgemäßen Haushaltsgerät zur Anwendung kommen.

Die Erfindung und ihre vorteilhaften Weiterbildungen werden nachfolgend anhand von Zeichnungen näher erläutert.

Es zeigen jeweils schematisch:
- Fig. 1: eine Geschirrspülmaschine als vorteilhafte Ausbildung eines erfindungsgemäßen wasserführenden Haushaltsgeräts in einer beispielhaften, schematischen Seitenansicht,
- Fig. 2: ein beispielhaftes Diagramm eines zeitaufgelösten Ist-Temperaturverlaufs mit zwei Referenz-Temperaturverläufen des Umlaufmediums des wasserführenden Haushaltsgeräts nach Figur 1 innerhalb eines Programmablaufs,
- Fig. 3: eine beispielhafte Darstellung der Abhängigkeit des tatsächlichen Energieverbrauchs in Abhängigkeit der Beladung einer Geschirrspülmaschine, insbesondere Masse des in deren Spülbehälter jeweilig eingebrachten Spülguts, und
- Fig. 4: eine beispielhafte Darstellung der Abhängigkeit des ermittelten Temperaturgradienten eines linearen Phasenabschnitts des gemessenen Ist-Temperaturverlaufs des Umlaufmediums der Geschirrspülmaschine von Figur 1 von der Beladung einer Geschirrspülmaschine, insbesondere Masse des in deren Spülbehälter jeweilig eingebrachten Spülguts.

Elemente mit der gleichen Funktion und Wirkungsweise sind in den Figuren jeweils mit denselben Bezugszeichen versehen.

Das in Figur 1 dargestellte wasserführende Haushaltsgerät ist hier beispielhaft als Geschirrspülmaschine dargestellt. Dieses kann etwa als Einbaugerät oder als allein stehendes Gerät ausgebildet sein. Auch eine Waschmaschine kann erfindungsgemäß ausgebildet sein.

Die hier dargestellte Geschirrspülmaschine 1 umfasst einen Spülbehälter 2 zur Aufnahme von zu reinigendem Spülgut, wie etwa Geschirr, Gläser, Besteckteilen, Kochutensilien oder ähnlichem, wobei der Spülbehälter 2 durch eine frontseitige Tür 3 verschließbar ist. Die geschlossene Türstellung ist in Figur 1 dargestellt.

Hier sind beispielhaft im Spülbehälter 2 ein oberer Geschirrkorb 4 und ein unterer Geschirrkorb 5 vorgesehen, in denen Spülgut gehalten werden kann, das jeweils über Sprüharme 6, 7 mit einer Spülflottenflüssigkeit S wie z. B. Frischwasser FW beaufschlagbar ist.

Die Geschirrspülmaschine 1 umfasst weiterhin eine Zuführungseinrichtung 8 für Frischwasser FW, über die von außen zugeführtes Frischwasser FW in den Spülbehälter 2 eingebracht werden kann. Das Wasser aus dem Spülbehälter 2 sammelt sich aufgrund seiner Schwerkraft als Spülflottenflüssigkeit S in einem Sammeltopf oder Pumpensumpf 9, der sich im unteren Teil des Spülbehälters 2 als Vertiefung in dessen Boden 17 befindet.

Dem Sammeltopf 9 ist eine Umwälzpumpe 10 nachgeordnet, mit deren Hilfe die Spülflotte bzw. Spülflottenflüssigkeit S während einer Umwälzphase eines Spülgangs aus dem Sammeltopf 9 über eine Heizung 11, zum Beispiel einen Durchlauferhitzer, zu einer Wasserweiche 12 gepumpt werden kann. Mittels der Wasserweiche 12 können die Zuleitung zum rotierbar gelagerten, unteren Sprüharm 7 und/oder die Zuleitung zum oberen, rotierbar gelagerten Sprüharm 6 selektiv oder gemeinsam mit Spülflottenflüssigkeit versorgt werden.

Durch die Heizung 11 kann die Spülflotte in verschiedenen Phasen bzw. Zeitabschnitten eines Programmablaufs eines gewählten Geschirrspülprogramms unterschiedlich erwärmt werden. Gemäß Figur 2 ist dargestellt, dass die Spülflottenflüssigkeit S wie z. B. eingebrachtes Frischwasser FW zunächst in einer ersten Erhitzungsphase bzw. während einer ersten Zeitdauer P1, wie z. B. beim Reinigungsgang, von einer Einlauftemperatur von etwa 20 °C auf eine Temperatur von etwa 50 °C, erhitzt wird. Im späteren Verlauf, wie z. B. beim Klarspülgang, ist eine weitergehende, noch höhere Erwärmung in einer zweiten Erhitzungsphase bzw. während einer zweiten Zeitdauer P2 zu erkennen. Die Werte und Phasenabläufe können je nach Programmablauf erheblich variieren und sind daher hier nur beispielhaft. Die Heizung 11 kann von einer Auswerte- und/oder Kontrolleinheit, insbesondere Recheneinheit, R ansteuerbar sein, um die jeweils im Programmablauf gewünschte Temperatur der Spülflotte S einstellen zu können. Zusätzlich ist zumindest ein Temperatursensor TS zur Messung der tatsächlich erreichten Temperatur der Spülflotte S vorgesehen. Dieser ist hier fest in einer Leitung des Flüssigkeitkreislaufs der Geschirrspülmaschine installiert und direkt von der Spülflotte S hinter ihrem Durchgang durch die Heizung 11 umströmt. Beispielsweise kann als Sensor TS ein temperaturempfindlicher Widerstand vorgesehen sein, etwa ein NTC. Die Anordnungsmöglichkeiten für den zumindest einen Sensor TS sind dabei vielfältig. Insbesondere kann er ggf. auf einem Träger oder in einer Fingeranordnung von der Spülflotte S umlaufen werden.

Die der Umwälzpumpe 11 nachgeordnete Wasserweiche 12 weist hier drei Ausgänge auf, von denen ein erster zu dem oberen, insbesondere rotierbar gelagerten Sprüharm 6 und ein zweiter zu dem unteren, insbesondere rotierbar gelagerten Sprüharm 7 führt. Die Wasserweiche 12 ist derart steuer- oder regelbar, dass von der Umwälzpumpe 10 geförderte Spülflottenflüssigkeit S beim Spülen von Spülgut wahlweise, d.h. selektiv durch einen der Sprüharme 6, 7 oder durch beide Sprüharme gleichzeitig in den Spülbehälter 2 einleitbar ist, um dort das Spülgut zu reinigen.

Weiter kann ein dritter Ausgang der Wasserweiche 12 angesteuert werden, so dass die Spülflotte S durch diesen Ausgang in einen Flottenspeicher 13 als Zwischenspeicher gepumpt werden kann.

Um nicht mehr benötigte Spülflotte S aus dem Spülbehälter 2 abführen zu können, ist eine Abwasser- bzw. Laugenpumpe 14 vorgesehen, die saugseitig mit dem Sammeltopf 9 und ausgangsseitig mit einer Abwasseranschlussleitung 15 verbunden ist, so dass während einer Abpumpphase eines Spülgangs Spülflotte S als Abwasser AW nach außen abgepumpt werden kann.

Der oben genannte Sammeltopf 9 für Spülflotte S ist zudem mit zumindest einer Siebeinrichtung 16 versehen. Grobe Partikel, wie etwa Essensreste oder auch heruntergefallene Zahnstocher, Besteckteile oder ähnliche Dinge, die die Umwälzpumpe 10, die Laugenpumpe 14 oder deren Zuleitungen und/oder Ableitungen beschädigen könnten, werden darin zurückgehalten. In einem Fein- oder Mikrosieb 20 werden zudem auch weitere Bestandteile, die bei weiterem Umlauf das Spülgut wieder beschmutzen könnten, aus dem Umlauf entfernt.

Die Siebeinrichtung 16 ist in den Boden 17 des Spülbehälters 2 eingelassen. Sie umfasst zunächst einen flächigen Siebbodenbereich 18, der als Teil des Bodens 17 des Spülbehälters 2 mehr oder minder bündig oder leicht nach unten versetzt in diesen eingesetzt und mit einer Vielzahl von Durchbrechungen versehen ist. Spülflotte bzw. Spülflottenflüssigkeit S, die diesen Siebbodenbereich 18 durchlaufen hat, kann direkt von der Umwälzpumpe 10 angesaugt werden. Ferner ist der Siebbodenbereich 18 vorzugsweise derart mit einem Gefälle versehen, dass er in Richtung einer zentralen Eintrittsöffnung 19 eines Fein- oder Mikrosiebs 20, das einen weiteren Teil der Siebeinrichtung 16 ausbildet, abfällt. Dieses ist unterhalb der Erstreckungsebene des Siebbodenbereichs 18 gehalten. Von oben kann der Anteil Spülflotte S, der nicht durch die Durchbrechungen des Siebbodenbereichs 18 nach unten abgeflossen ist, in die Eintrittsöffnung 19 des Fein- oder Mikrosiebs 20 einlaufen, in die ggf. zusätzlich ein Korb oder ähnliches Grobsieb 21 eingehängt sein kann.

Die Eintrittsöffnung 19 mündet nach unten hin in einen zu den Seiten hin von Siebflächen umgebenen Raum innerhalb des Fein- oder Mikrosiebs 20 ein. Weiter nach unten hin mündet dieser Raum in die Abwasseranschlussleitung 15 in Richtung der Laugenpumpe 14 ein. Seitlich, insbesondere radial außerhalb der Siebflächen befindet sich die zumindest eine Ansaugöffnung der Umwälzpumpe 10. Hier im Ausführungsbeispiel sind symmetrisch zueinander zwei Ansaugöffnungen vorgesehen. Eine einzelne Ausgangsöffnung der Umwälzpumpe kann selbstverständlich auch bereits genügen.

Die Geschirrspülmaschine 1 ist daher durch den beschriebenen Mechanismus in ihrem Betrieb mit einem kontrolliert auf eine bestimmte obere Temperatur erwärmbaren und/oder definiert abkühlbaren Umlaufmedium, insbesondere Spülflottenflüssigkeit, wie z.B. Frischwasser oder mit Spülmittel, Klarspülmittel, sonstigen Zusatzstoffen, und/oder Schmutz versetztem Wasser, versehen. In zumindest einer der Erhitzungsphasen P1 oder Abkühlphasen P2 der Spülflottenflüssigkeit S ist der tatsächliche Temperaturverlauf in der Spülflottenflüssigkeit S über die Zeit t ermittelbar, insbesondere messbar, und als Eingangsgröße bzw. als sogenanntes Eingangsdatum zur Berechnung eines Energieverbrauchs nutzbar. Insbesondere ist eine definierte, ansteigende Temperaturphase, die typisch etwa mit 2K/Minute verläuft, und/oder eine abfallende Temperaturphase heranziehbar. In der Figur 2 ist ein beispielhafter Ist-Temperaturverlauf gestrichelt eingezeichnet und mit TM bezeichnet.

Für die weitere Berechnung werden die gemessenen Momentanwerte des Ist-Temperaturverlaufs TM der Spülflottenflüssigkeit S an eine Auswerte- und/oder Kontrolleinheit, wie z. B. Recheneinheit, R weitergeleitet und dort ausgewertet. Für die Bestimmung eines Gradienten gradₘₑₛₛ ist eine Messung von mindestens zwei Temperaturwerten wie z.B. T1, T2, die mit Zeitabstand Δt zeitlich voneinander beabstandet sind, zweckmäßig. Falls die beiden Ist-Temperaturwerte T1, T2 einem etwa linearen Abschnitt des Ist-Temperaturverlaufs TM entnommen werden, so entspricht der Gradient der Geradensteigung dieses etwa linearen Abschnitts des Ist-Temperaturverlaufs TM. Dies kann im Fall, wenn die Spülflottenflüssigkeit für einen Teilspülgang eines Spülgangs erwärmt bzw. aufgeheizt wird, zum einen ein ansteigender Geradenabschnitt P1 wie z.B. während der Erwärmungsphase des Reinigungsgangs oder Klarspülgangs des Spülgangs eines gewählten Geschirrspülprogramms sein. Zum anderen kann dies auch ein abfallender Geradenabschnitt P2 während einer Abkühlphase der Spülflottenflüssigkeit wie z.B. nach dem Ende einer Aufheizphase des Reinigungsgangs und/oder Klarspülgangs sein. Es wird jeweils die Differenz ΔT zweier verschiedener Temperaturwerte T1, T2 gebildet. Der Gradient gradₘₑₛₛ ergibt sich dann aus dem Quotienten zwischen der Temperaturdifferenz ΔT und dem zeitlichen Abstand Δt der beiden Temperaturwerte T1, T2.

Insbesondere ist auch eine getaktete Messung von mehreren Temperaturwerten in den annäherungsweise linear ansteigenden oder abfallenden Temperaturphasen P1, P2 möglich, wobei eine enge zeitliche Taktung der Temperaturmessung wünschenswert ist, um eine hohe Genauigkeit zu erhalten. Beispielsweise kann die Zeit zwischen den einzelnen Temperaturmessungen kürzer als eine Sekunde sein. Insbesondere kann ggf. aus mehreren ermittelten Gradienten in der Auswerte- und/oder Kontrolleinheit R pro während einer Aufheizphase P1 linear ansteigendem oder pro Abkühlphase P2 linear abfallendem Ist-Temperaturkurvenverlauf TM jeweils ein Mittelwert gebildet werden.

In der Auswerte- und/oder Kontrolleinheit R kann aus den gemessenen Zeit- und Temperaturdaten also allgemein betrachtet ein Gradient des zeitaufgelösten Temperaturverlaufs TM(t) ermittelt werden. Diese Steigung wird hier im Ausführungsbeispiel als gradₘₑₛₛ eines linear steigenden (oder fallenden) Temperaturverlaufs bezeichnet. Weiter sind in der Auswerte- und/oder Kontrolleinheit R Daten zum Temperaturverlauf einer Referenz-Geschirrspülmaschine im unbeladenen Zustand und/oder zum Temperaturverlauf einer Referenz-Geschirrspülmaschine im Normbeladungszustand hinterlegt. Allgemein ausgedrückt ist also mindestens ein Referenz- Temperaturverlauf einer Referenz-Geschirrspülmaschine abgespeichert. Die Referenz-Geschirrspülmaschine kann dabei auch durch die Geschirrspülmaschine im Nichtbeladungszustand und im Normbeladungszustand selbst gebildet sein, deren tatsächlicher Energieverbrauch bestimmt werden soll. Die zugehörigen Referenz-Temperaturverläufe können insbesondere werksseitig ermittelt und in einer Speichereinheit der Auswerte- und/oder Kontrolleinheit R abgelegt worden sein. Insbesondere sind der Gradient grad₀ einer Phase P1 eines annäherungsweise linear steigenden Temperaturverlaufs und/oder der Gradient grad_{N} einer Phase P2 eines annäherungsweise linear abfallenden Temperaturverlaufs einer Referenz-Geschirrspülmaschine im Nichtbeladungs-, d.h. Leerzustand, sowie Normbeladungszustand in der Auswerte- und/oder Kontrolleinheit R, insbesondere Recheneinheit, hinterlegt. In der Figur 2 ist der Referenz-Temperaturkurvenverlauf T₀ für die unbeladene Geschirrspülmaschine gepunktet und der Referenz-Temperaturkurvenverlauf T_{N} für die normbeladene Geschirrspülmaschine strichpunktiert abschnittsweise während der Phase P1 und der Phase P2 mit eingezeichnet. Der Phase P1 sowie der Phase P2 des ermittelten Ist- Temperaturverlaufs sind also zusammenfassend betrachtet in der Auswerte- und/oder Kontrolleinheit R Referenz-Temperaturverläufe T₀ und T_{N} zugeordnet, die eine Referenz-Geschirrspülmaschine im unbeladenen Zustand sowie im normbeladenen Zustand während derselben Aufwärmphase und/oder Abkühlphase aufweist.

Damit können Daten zu mindest einem gemessenen Temperaturverlauf TM mit Daten zu einem Temperaturverlauf T₀ einer unbeladenen Referenz-Geschirrspülmaschine und/oder einer normbeladenen Referenz-Geschirrspülmaschine verglichen werden. Es zeigt sich, wie in Figur 4 dargestellt ist, dass mit wachsender Beladung der Geschirrspülmaschne 1 (in Figur 4 in Maßgedecken (MG) angegeben - hier sind bis zu 13 Maßgedecke möglich) der Gradient einer Temperatursteigerung abnimmt, bei höherer Beladung der Geschirrspülmaschine 1 mit Spülgut die Erwärmung der Spülflotte S auf eine Solltemperatur also langsamer verläuft als bei einer geringeren Beladung. Es ergibt sich dabei insbesondere folgende Beziehung für den in Abhängigkeit von zunehmender Beladung mit Spülgut und der damit einhergehenden Zunahme an Beladungsmasse (hier ausgedrückt in Anzahl MG an Maßgedecken) ein annäherungsweise linear abfallender Gradientenverlauf grad:
grad = grad₀ + ((grad₀ - grand₁₃)/ (0-13)) MG, wobei die Anzahl N der Maßgedecke bei normbeladenen Zustand der Geschirrspülmaschine gleich N=13 gewählt ist.
Denn bei höherer Beladung ist in der Regel die Speichermasse des Spülguts im Spülbehälter 2 der Geschirrspülmaschine 1 größer als im leeren Zustand des Spülbehälters, d. h. wenn in diesen kein Spülgut eingestellt ist.

Weiter sind in der Auswerte- und/oder Kontrolleinheit R, insbesondere Recheneinheit, der Energieverbrauch des Haushaltsgeräts im unbeladenen Zustand (E₀) sowie im normbeladenen Zustand (E_{N}) hinterlegt, so dass dann insgesamt in der Auswerte- und/oder Kontrolleinheit R der tatsächliche Energieverbrauch Eₘₑₛₛ der Geschirrspülmaschine 1 aus den hinterlegten Daten zum Referenz-Temperaturverlauf T₀, insbesondere der Gradient grad₀ des Referenz- Temperaturverlauf T₀, einer unbeladenen Referenz- Geschirrspülmaschine und/oder aus den hinterlegten Daten zum Referenz-Temperaturverlauf T_{N}, insbesondere der Gradient grad_{N} des Referenz- Temperaturverlauf T_{N}, einer normbeladenen Geschirrspülmaschine und zum Energieverbrauch E₀ der Geschirrspülmaschine im unbeladenen Zustand sowie zum Energieverbrauch E_{N} im normbeladenen Zustand zusammen mit der gemessenen Steigung gradₘₑₛₛ der Temperatur T gemäß der Formel ${E}_{mess} = {E}_{0} + \left[\left({E}_{0}-{E}_{N}\right)/\left({grad}_{0}-{grad}_{N}\right)\right] * \left({grad}_{mess}-{grad}_{0}\right)$ berechenbar ist.

Wie in Figur 3 erkennbar ist, steigt der Energieverbrauch E mit der Beladung, d.h. mit der Gesamtmasse an in den Spülbehälter eingestelltem Spülgut der Geschirrspülmaschine 1 - hier wieder in Maßgedecken (MG) angegeben - etwa linear gemäß der Beziehung E= E₀ + K MG an; er ist also im Wesentlichen proportional zur Beladung des Haushaltsgeräts 1, gemessen in Maßgedecken MG. K ist ein Proportionalitätsfaktor. E₀ ist der Energieverbrauch im unbeladenen Zustand der Geschirrspülmaschine.

Das Haushaltsgerät 1 umfasst sehr vorteilhaft eine Anzeige des im jeweils aktuellen Betrieb ermittelten und damit den tatsächlichen Gegebenheiten Rechnung tragenden Energieverbrauchs, zum Beispiel eine LED-Anzeige und/oder auch eine akustische Ansage. Der Kunde erhält damit genauere Angaben seines Geräts 1 unter tatsächlichen Bedingungen, wie sie im Betrieb auftreten. Selbstverständlich sind auch andere Informationsanzeigen wählbar.

Auch kann die Ermittlung des Energieverbrauchs während eines Betriebszyklus' mehrfach stattfinden und eine Aktualisierung oder Korrektur auch der Anzeige beinhalten.

Zur Steigerung der Genauigkeit können in die Ermittlung des Energieverbrauchs ggf. weitere Daten wie Umgebungs- und/oder Wassereinlauftemperatur einfließen, zum Beispiel durch weitere Temperaturmessungssensoren in diesen Bereichen. Diese weiteren Daten können zur Verfeinerung der Energieberechnung mit in die Berechnungsformel aufgenommen werden. Auch kann ggf. die Oberfläche des Spülguts und/oder auch die Spülgutart z.B. über eine Wassermessung ermittelt werden und dann ebenfalls als Korrekturfaktor in die o. g. Berechnungsformel einfließen.

Auch kann zur Ermittlung eines Energieverbrauchs eines wasserführenden Haushaltsgeräts 1, insbesondere einer Geschirrspülmaschine oder Waschmaschine, wobei das Haushaltsgerät 1 im Betrieb von einem erwärmbaren und/oder abkühlbaren Umlaufmedium, insbesondere Spülflottenflüssigkeit, durchlaufen wird, wobei in zumindest einer Erwärm- und/oder Kühlphase des Umlaufmediums dessen Ist-Temperaturverlauf über die Zeit gemessen und mit mindestens einem Referenz-Temperaturverlauf über die Zeit verglichen wird und deren Abweichung, insbesondere deren Differenz oder deren Quotient, von einer Auswerte- und/oder Kontrolleinheit, insbesondere Recheneinheit, zur Berechnung eines Energieverbrauchs genutzt werden. Dazu kann es insbesondere zweckmäßig sein, wenn die Abweichung zwischen dem gemessenen Temperaturverlauf und dem mindestens einen Referenz-Temperaturverlauf durch die Auswerte- und/oder Kontrolleinheit ermittelt und als Eingangsgröße zur Ermittlung des aktuellen Energieverbrauchs E des Haushaltsgeräts herangezogen wird.

**Bezugszeichenliste:**

| | | | |
|---|---|---|---|
| 1 | Geschirrspülmaschine, | | |
| 2 | Spülbehälter, | grad | Gradient |
| 3 | Tür, | grad₀ | Gradient bei unbeladenem Haushaltsgerät |
| 4 | Geschirrkorb, | | |
| 5 | Geschirrkorb, | grad_{N} | Gradient bei normbeladenem Haushaltsgerät |
| 6 | Sprüharm, | | |
| 7 | Sprüharm, | gradₘₑₛₛ | ermittelter Gradient bei Ist-Beladungszustand des Haushaltsgeräts |
| 8 | Zuführungseinrichtung, | | |
| 9 | Sammeltopf, | | |
| 10 | Umwälzpumpe, | K | Proportionalitätsfaktor |
| 11 | Heizung, | FW | Frischwasser, |
| 12 | Wasserweiche, | S | Spülflotte, |
| 13 | Flottenspeicher, | P1 | Phase linearer Erwärmung, |
| 14 | Laugenpumpe, | P2 | Phase linearer Abkühlung, |
| 15 | Abwasseranschlussleitung, | R | Auswerte- und/oder Kontrolleinheit |
| 16 | Siebeinrichtung, | T₀ | Temperaturkurve bei unbeladenem Haushaltsgerät |
| 17 | Boden, | | |
| 18 | Siebbodenbereich, | | |
| 19 | Eintrittsöffnung, | T_{N} | Temperaturkurve bei normbeladenem Haushaltsgerät |
| 20 | Fein- oder Mikrosieb, | | |
| 21 | Grobsieb, | TM | Ist-Temperaturverlaufskurve |
| E | aktueller Ist-Energieverbrauch | ΔT | Temperaturunterschied |
| E0 | Energieverbrauch im unbeladenen Zustand des Haushaltsgeräts | Δt | Zeitabstand |
| | | T1, T2 | zwei verschiedene Temepraturen |
| E_{N} | Energieverbrauch im normbeladenen Zustand des Haushaltsgeräts | MG | Maßgedeck |
| | | N | Anzahl der Maßgedecke bei Normbeladung |

## Patentansprüche

1. Verfahren zur Ermittlung und Anzeige eines Energieverbrauchs eines wasserführenden Haushaltsgeräts (1), insbesondere einer Geschirrspülmaschine oder Waschmaschine, wobei das Haushaltsgerät (1) im Betrieb von einem erwärmbaren Umlaufmedium (S), insbesondere Spülflottenflüssigkeit, durchlaufen wird, wobei in zumindest einer Erwärm- und/oder Abkühlphase (P1; P2) des Umlaufmediums dessen Ist-Temperaturverlauf über die Zeit ermittelt wird und als Eingangsdatum zur Ermittlung eines Energieverbrauchs genutzt wird, **dadurch gekennzeichnet, dass** eine Steigung (gradₘₑₛₛ) einer Phase (P1, P2) eines im Wesentlichen linear steigenden und/oder fallenden Ist-Temperaturverlaufs (TM) des Umlaufmediums (S) ermittelt wird und dass der ermittelte Energieverbrauch angezeigt wird.

2. Verfahren nach Anspruch 1, **dadurch gekennzeichnet, dass** ein Gradient des zeitaufgelösten Ist-Temperaturverlaufs (TM) des Umlaufmediums (S) ermittelt wird.

3. Verfahren nach einem der Ansprüche 1 oder 2, **dadurch gekennzeichnet, dass** Daten zu zumindest einem ermittelten, insbesondere gemessenen, Ist-Temperaturverlauf (TM) des Umlaufmediums (S) mit Daten zu mindestens einem Referenz-Temperaturverlauf (T₀, T_{N}), insbesondere zu zumindest einem Temperaturverlauf (T₀) eines unbeladenen Haushaltsgeräts und/oder zu zumindest einem Temperaturverlauf (T_{N}) eines normbeladenen Geräts, verglichen werden.

4. Verfahren nach einem der Ansprüche 1 bis 3, **dadurch gekennzeichnet, dass** in einer Auswerte- und/oder Kontrolleinheit, insbesondere Recheneinheit, (R) Daten zu mindestens einem Referenz-Temperaturverlauf (T₀, T_{N}), insbesondere zu mindestens einem Temperaturverlauf (T₀) des Umlaufmediums (S) eines unbeladenen Haushaltsgeräts (1) und/oder zu mindestens einem Temperaturverlauf (T_{N}) des Umlaufmediums (S) eines normbeladenen Geräts, hinterlegt sind.

5. Verfahren nach Anspruch 4, **dadurch gekennzeichnet, dass** der Gradient einer Phase (P1, P2) eines im Wesentlichen linear steigenden und/oder fallenden Referenz-Temperaturverlaufs (T₀, T_{N}) des Umlaufmediums (S), insbesondere eines im Wesentlichen linear steigenden und/oder fallenden Referenztemperaturverlaufs (T₀, T_{N}) eines unbeladenen Haushaltsgeräts (grad₀) und/oder eines normbeladenen Haushaltsgeräts (grad_{N}), in der Auswerte- und/oder Kontrolleinheit, insbesondere Recheneinheit, (R) hinterlegt ist oder sind.

6. Verfahren nach einem der Ansprüche 4 oder 5 **,dadurch gekennzeichnet, dass** in der Auswerte- und/oder Kontrolleinheit, insbesondere Recheneinheit, (R) der Energieverbrauch des Haushaltsgeräts (1) in einem Referenzzustand, insbesondere unbeladenen Zustand (E₀) und/oder im normbeladenen Zustand (E_{N}), hinterlegt ist oder sind.

7. Verfahren nach einem der Ansprüche 4 bis 6, **dadurch gekennzeichnet, dass** in der Auswerte- und/oder Kontrolleinheit, insbesondere Recheneinheit (R), der tatsächliche Energieverbrauch Eₘₑₛₛ des Haushaltsgeräts (1) aus den hinterlegten Daten zum Temperaturverlauf des Umlaufmediums (S) eines unbeladenen Haushaltsgeräts (grad₀) und eines normbeladenen Haushaltsgeräts (grad_{N}) sowie zum Energieverbrauch des Haushaltsgeräts im unbeladenen Zustand (E₀) und im normbeladenen Zustand (E_{N}) zusammen mit der ermittelten Steigung (gradₘₑₛₛ) des Ist-Temperaturverlaufs (TM) gemäß der Formel ${E}_{mess} = {E}_{0} + \left[\left({E}_{0}-{E}_{N}\right)/\left({grad}_{0}-{grad}_{N}\right)\right] * \left({grad}_{mess}-{grad}_{0}\right)$ berechnet wird.

8. Verfahren nach einem der vorhergehenden Ansprüche, **dadurch gekennzeichnet, dass** während einer steigenden und/oder fallenden Phase (P1; P2) des Ist-Temperaturverlaufs (TM) des Umlaufmediums (S) die Temperatur zeitlich getaktet gemessen wird.

9. Verfahren nach Anspruch 8, **dadurch gekennzeichnet, dass** die Zeit zwischen den Messungen kürzer als eine halbe Sekunde beträgt.

10. Verfahren nach einem der vorhergehenden Ansprüche, **dadurch gekennzeichnet, dass** die Ermittlung, insbesondere Messung, der Temperatur des Umlaufmediums (S) über zumindest einen fest installierten Sensor (TS) durchgeführt wird.

11. Verfahren nach einem der vorhergehenden Ansprüche, **dadurch gekennzeichnet, dass** der Energieverbrauch während eines Betriebszyklus mehrfach ermittelt wird und ggf. die Anzeige aktualisiert wird.

12. Verfahren nach einem der vorhergehenden Ansprüche, **dadurch gekennzeichnet, dass** für die Ermittlung des Energieverbrauchs weitere Daten, insbesondere eine Umgebungs- und/oder eine Wassereinlauftemperatur, berücksichtigt werden.

13. Verfahren nach einem der vorhergehenden Ansprüche, **dadurch gekennzeichnet, dass** die Differenz und/oder der Quotient zwischen dem ermittelten, insbesondere gemessenen, Temperaturverlauf (TM) und einem Referenz-Temperaturverlauf (T₀, T_{N}) durch eine Auswerte- und/oder Kontrolleinheit (R) ermittelt und als Eingangsgröße zur Ermittlung des aktuellen Energieverbrauchs des Haushaltsgeräts herangezogen wird.

## Claims

1. Method for determining and displaying an energy consumption of a water-conducting household appliance (1), in particular a dishwasher or washing machine, wherein a heatable circulating medium (S), in particular a washing liquor liquid, passes through the household appliance (1) during operation, wherein the actual temperature curve of the circulating medium can be determined over time in at least one heating and/or cooling phase (P1; P2) of the circulating medium and is used as input data to determine an energy consumption, **characterised in that** a rise (gradₘₑₛₛ) in a phase (P1, P2) of an essentially linearly rising and/or falling actual temperature curve (TM) of the circulating medium (S) is determined and that the determined energy consumption is displayed.

2. Method according to claim 1, **characterised in that** a gradient of the time-resolved actual temperature curve (TM) of the circulating medium (S) is determined.

3. Method according to one of claims 1 or 2, **characterised in that** data for at least one determined, in particular measured, actual temperature curve (TM) of the circulating medium (S) is compared with data for at least one reference temperature curve (T₀, T_{N}), in particular for at least one temperature curve (T₀) of an unloaded household appliance and/or for at least one temperature curve (T_{N}) of a standardly loaded appliance.

4. Method according to one of claims 1 to 3, **characterised in that** in an evaluation and/or control unit, in particular an arithmetic unit (R), data is stored for at least one reference temperature curve (T₀, T_{N}), in particular for at least one temperature curve (T₀) of the circulating medium (S) of an unloaded household appliance (1) and/or for at least one temperature curve (T_{N}) of the circulating medium (S) of a standardly loaded appliance.

5. Method according to claim 4, **characterised in that** the gradient of a phase (P1, P2) of an essentially linearly rising and/or falling reference temperature curve (T₀, T_{N}) of the circulating medium (S), in particular an essentially linearly rising and/or falling reference temperature curve (T₀, T_{N}) of an unloaded household appliance (grad₀) and/or of a standardly loaded household appliance (grad_{N}), is or are stored in the evaluation and/or control unit, in particular the arithmetic unit (R).

6. Method according to one of claims 4 or 5, **characterised in that** in the evaluation and/or control unit, in particular the arithmetic unit (R), the energy consumption of the household appliance (1) is or are stored in a reference state, in particular an unloaded state (E₀) and/or in the standardly loaded state (E_{N}).

7. Method according to one of claims 4 to 6, **characterised in that** in the evaluation and/or control unit, in particular the arithmetic unit (R), the actual energy consumption Eₘₑₛₛ of the household appliance (1) is calculated from the stored data for the temperature curve of the circulating medium (S) of an unloaded household appliance (grad₀) and a standardly loaded household appliance (grad_{N}) and for the energy consumption of the household appliance in the unloaded state (E₀) and in the standardly loaded state (E_{N}) together with the determined rise (gradₘₑₛₛ) of the actual temperature curve (TM) in accordance with the formula ${E}_{mess} = {E}_{0} + \left[\left({E}_{0}-{E}_{N}\right)/\left({grad}_{0}-{grad}_{N}\right)\right] * \left({grad}_{mess}-{grad}_{0}\right) .$

8. Method according to one of the preceding claims, **characterised in that** during a rising and/or falling phase (P1; P2) of the actual temperature curve (TM) of the circulating medium (S) the temperature is measured in a time-clocked manner.

9. Method according to claim 8, **characterised in that** the time between the measurements is less than half a second.

10. Method according to one of the preceding claims, **characterised in that** the determination, in particular measurement, of the temperature of the circulating medium (S) is carried out via at least one permanently installed sensor (TS).

11. Method according to one of the preceding claims, **characterised in that** the energy consumption is determined multiple times during an operating cycle and if necessary the display is updated.

12. Method according to one of the preceding claims, **characterised in that** further data, in particular an ambient temperature and/or a water inlet temperature, is taken into consideration for the determination of the energy consumption.

13. Method according to one of the preceding claims, **characterised in that** the difference and/or the quotient between the determined, in particular measured, temperature curve (TM) and a reference temperature curve (T₀, T_{N}) is determined by an evaluation and/or control unit (R) and is used as an input variable to determine the current energy consumption of the household appliance.

## Revendications

1. Procédé de détermination et d'affichage d'une consommation d'énergie d'un appareil ménager à circulation d'eau (1), en particulier d'un lave-vaisselle ou d'un lave-linge, dans lequel l'appareil ménager (1) est traversé par un fluide de circulation susceptible d'être chauffé (S), en particulier du liquide de lavage, dans lequel dans au moins une phase de chauffage et/ou de refroidissement (P1; P2) du fluide de circulation, l'évolution de sa température effective est déterminée dans le temps et utilisée comme donnée d'entrée pour la détermination d'une consommation d'énergie, **caractérisé en ce qu**'une montée (gradₘₑₛₛ) d'une phase (P1, P2) d'une évolution de température effective (TM) croissant et/ou décroissant de manière essentiellement linéaire du fluide de circulation (S) est déterminée et en ce que la consommation d'énergie déterminée s'affiche.

2. Procédé selon la revendication 1, **caractérisé en ce qu**'un gradient de l'évolution de température effective (TM) résolue dans le temps du fluide de circulation (S) est déterminé.

3. Procédé selon l'une des revendications 1 ou 2, **caractérisé en ce que** des données relatives à au moins une évolution de température effective (TM) déterminée, en particulier mesurée, du fluide de circulation (S) sont comparées à des données relatives à au moins une évolution de température de référence (T₀, T_{N}), en particulier à au moins une évolution de température (T₀) d'un appareil ménager non chargé et/ou à au moins une évolution de température (T_{N}) d'un appareil chargé de manière normée.

4. Procédé selon l'une des revendications 1 à 3, **caractérisé en ce que** des données relatives à au moins une évolution de température de référence (T₀, T_{N}), en particulier à au moins une évolution de température (T₀) du fluide de circulation (S) d'un appareil ménager non chargé (1) et/ou à au moins une évolution de température (T_{N}) du fluide de circulation (S) d'un appareil chargé de manière normée sont enregistrés dans une unité d'évaluation et/ou de contrôle, en particulier une unité de calcul, (R).

5. Procédé selon la revendication 4, **caractérisé en ce que** le gradient d'une phase (P1, P2) d'une évolution de température de référence croissant et/ou décroissant essentiellement de manière linéaire (T₀, T_{N}) du fluide de circulation (S), en particulier d'une évolution de température de référence croissant et/ou décroissant essentiellement de manière linéaire (T₀, T_{N}) d'un appareil ménager non chargé (grad₀) et/ou d'un appareil chargé de manière normée (grad_{N}), est ou sont enregistré(s) dans l'unité d'évaluation et/ou de contrôle, en particulier dans l'unité de calcul, (R).

6. Procédé selon l'une des revendications 4 ou 5, **caractérisé en ce que** la consommation d'énergie de l'appareil ménager (1) dans un état de référence, en particulier un état non chargé (E₀) et/ou un état chargé de manière normée (EN) est / sont enregistré(s) dans l'unité d'évaluation et/ou de contrôle, en particulier dans l'unité de calcul, (R).

7. Procédé selon l'une des revendications 4 à 6, **caractérisé en ce que** dans l'unité d'évaluation et/ou de contrôle, en particulier dans l'unité de calcul (R), la consommation d'énergie effective Eₘₑₛₛ de l'appareil ménager (1) issue des données relatives à l'évolution de la température du fluide de circulation (S) d'un appareil ménager non chargé (grad₀) et d'un appareil ménager chargé de manière normée (grad_{N}) enregistrées ainsi qu'à la consommation d'énergie de l'appareil ménager à l'état non chargé (E₀) et à l'état chargé de manière normée (EN) est calculée ensemble avec la montée calculée (gradₘₑₛₛ) de l'évolution de température effective (TM) selon la formule ${E}_{mess} = {E}_{o} + \left[\left({E}_{o}-{E}_{N}\right)/\left({grad}_{o}-{grad}_{N}\right)\right] * \left({grad}_{mess}-{grad}_{o}\right) .$

8. Procédé selon l'une des revendications précédentes, **caractérisé en ce que** durant une phase croissante et/ou décroissante (P1 ; P2) de l'évolution de température effective (TM) du fluide de circulation (S), la température est mesurée de manière temporellement cadencée.

9. Procédé selon la revendication 8, **caractérisé en ce que** la durée entre les mesures est inférieure à une demie seconde.

10. Procédé selon l'une des revendications précédentes, **caractérisé en ce que** la détermination, en particulier la mesure, de la température du fluide de circulation (S) est au moins réalisée via un capteur (TS) installé de manière fixe.

11. Procédé selon l'une des revendications précédentes, **caractérisé en ce que** la consommation d'énergie est déterminé plusieurs fois durant un cycle d'exploitation et **en ce que** l'affichage est actualisé si nécessaire.

12. Procédé selon l'une des revendications précédentes, **caractérisé en ce que** pour la détermination de la consommation d'énergie, des données supplémentaires, en particulier une température ambiante et/ou une température de l'eau à l'entrée, sont prises en compte.

13. Procédé selon l'une des revendications précédentes, **caractérisé en ce que** la différence et/ou le quotient entre l'évolution de la température (TM) déterminée, en particulier mesurée, et une évolution de la température de référence (T₀, T_{N}) est déterminée par une unité d'évaluation et/ou de contrôle (R) et utilisée comme grandeur d'entrée pour la détermination de la consommation d'énergie actuelle de l'appareil ménager.
